# EUROPÄISCHE PATENTSCHRIFT

(11) **EP 2 758 217 B1**
(45) Veröffentlichungstag und Bekanntmachung des Hinweises auf die Patenterteilung: **04.12.2019**
(21) Anmeldenummer: 12759416.6
(22) Anmeldetag: 11.09.2012
(51) Int. Cl.: B26F 1/26, D04H 1/495, D04H 1/492, D04H 18/04

(54) **VERFAHREN UND VORRICHTUNG ZUM PERFORIEREN EINES VLIESES MITTELS HYDRODYNAMISCHER VERNADELUNG**
METHOD AND DEVICE FOR PERFORATING A NON-WOVEN FABRIC BY MEANS OF HYDRODYNAMIC NEEDLING
PROCÉDÉ ET DISPOSITIF DE PERFORATION D'UN NON-TISSÉ AU MOYEN D'UN AIGUILLETAGE HYDRODYNAMIQUE

(30) Priorität: 20.09.2011 DE 102011113672
(43) Veröffentlichungstag der Anmeldung: 30.07.2014
(73) Patentinhaber: Trützschler Nonwovens & Man-Made Fibers GmbH, 63329 Egelsbach (DE)
(72) Erfinder: SEILS, Florian, 63110 Rodgau (DE); MÜNSTERMANN, Ullrich, 63329 Egelsbach (DE)
(74) Vertreter: dompatent von Kreisler Selting Werner - Partnerschaft von Patent- und Rechtsanwälten mbB
(86) Internationale Anmeldenummer: PCT/EP2012/067690
(87) Internationale Veröffentlichungsnummer: WO 2013/041403

(56) Entgegenhaltungen:
- EP-A2- 0 215 684
- WO-A1-2009/112015
- DE-A1-102007 023 356
- US-A- 5 441 691
- K. H. Kloos, H. Diehl, F. Nieth, W. Thomala, W. Düßler; K. Lange, M. Blaich, E. Dannenmann, M. Geiger, R. Geiger, H. Wilhelm: "E3 Eigenschaften und Verwendung der Werkstoffe; S3 Umformen" In: W. Beitz, K. H. Küttner: "Dubbel Taschenbuch für den Maschinenbau 16. Auflage", 31. Dezember 1987 (1987-12-31), Springer Verlag, Berlin Heidelberg New York, XP002689072, ISBN: 3-540-18009-5 Seiten E50, E51-S30, S31, Seite E50 - Seite E51 Seite S30 - Seite S31

## Beschreibung

Die Erfindung betrifft eine Vorrichtung zum Perforieren eines Vlieses mittels hydrodynamischer Vernadelung nach dem Oberbegriff der Ansprüche 1 sowie ein Verfahren zum Perforieren eines Vlieses mittels hydrodynamischer Vernadelung nach Anspruch 10.

Bisher bekannte Vorrichtungen zum Perforieren eines Vlieses mittels hydrodynamischer Vernadelung weisen mindestens ein erstes Trägerelement mit einer ersten Trägeroberfläche auf. Die erste Trägeroberfläche weist erste Erhöhungen und erste Perforationen als Drainageöffnung auf. Das zu bearbeitende Vlies ist auf der Trägeroberfläche platzierbar. Mittels einer aus Öffnungen eines Düsenbalkens austretendenden Flüssigkeit, werden Fasern des auf der Trägeroberfläche angeordneten Vlieses von den Erhöhungen heruntergespült, so dass Perforationen in dem Vlies entstehen. Bei den bisher bekannten Vorrichtungen und Verfahren besteht jedoch der Nachteil, dass insbesondere schwere Vliese mit einem Flächengewicht von über 70 g/m² nur schlecht perforierbar sind.

Schwere Vliese werden häufig als Geotextilien verwendet. Diese bestehen häufig aus einem hydrophoben Material, insbesondere aus Stapelfasern oder endlosen Filamenten aus PP oder PET. Um jedoch die schweren Vliese als Geotextilien zu verwenden, werden diese z.T. zusätzlich mit hydrophiler Avivage zur besseren Entwässerung von Oberflächenwasser ausgerüstet. Gemäß der vorliegenden Erfindung, sollen anstelle der hydrophilen Ausrüstung in solche schweren Vliese Drainageöffnungen eingebracht werden, wobei diese Drainageöffnungen mittels hydrodynamischer Vernadelung eingebracht werden sollen. Dies hat den Vorteil, dass dies ein einfacheres und kostengünstigeres Verfahren darstellt als die Ausrüstung mit den hydrophilen Avivage.

US 5441691 offenbart ein kontinuierliches, mehrphasiges Verfahren zum Perforieren und Prägen einer im wesentlichen kontinuierlichen Bahn aus im wesentlichen planer polymerer Folie, um eine mit Mikroöffnungen versehene und mikrogeprägte polymere Bahn zu bilden.

Aufgabe der vorliegenden Erfindung ist es eine Vorrichtung und ein Verfahren zum Perforieren eines Vlieses zu schaffen sowie ein Verfahren zur Herstellung eines Trägerelementes für eine Vorrichtung zum Perforieren eines Vlieses zu schaffen, die es ermöglichen, schwere Vliese mit einem Flächengewicht von 70 g/m² zu perforieren.

Zur Lösung dieser Aufgabe dienen die Merkmale der Ansprüche 1 und 10.

Bei dem bisherigen Stand der Technik werden die Trägerelemente meist aus rostfreiem Blech hergestellt. Dies hat jedoch den Nachteil, dass das Blech eine relative hohe Zähigkeit aufweist und die Erhöhung nur bestimmte Formen und Abmessungen aufweisen können. Ferner können die Erhöhung in ein rostfreies Blech nicht mittels Tiefziehen eingebracht werden. Bei einem solchen rostfreien Blech kann die Höhe der Erhöhungen nur weniger als_halb so groß sein wie der Durchmesser der Erhöhungen.

Bei der vorliegenden Erfindung besteht jedoch der Vorteil darin, dass das Blech zunächst tiefgezogen wird und somit Erhöhungen beliebiger Form und Höhe produzierbar sind. Die Haltbarkeit erhält das Trägerelement durch die Beschichtung.

Die Erhöhungen, die in das Blechelement eingebracht werden, können jeweils eine derartige Abmessung und Form aufweisen, dass ein schweres Vlies mit einem Flächengewicht von mindestens 70 bis 260 g/m² bei der hydrodynamischen Vernadelung durch die Erhöhungen perforierbar ist, so dass in dem Vlies Perforationen mit einer Öffnungsweite von mindestens 4 mm entstehen.

Die Erhöhungen des Trägerelementes können als Grundfläche eine polygonale, kreis-, halbkreis- oder ovalförmige Querschnittsform aufweisen. Auch die Perforationen können in der Vliesebene eine polygonale, kreis-, halbkreis- oder ovalförmige Querschnittsform aufweisen. Die Form der Perforationen im Vlies ist von der Form der Erhöhungen im Trägerelement abhängig. Die Form der Perforationen kann zusätzlich z.B. davon abhängig sein, ob sich das Vlies beim Abnehmen von dem Trägerelement z.B. in Transportrichtung dehnt. In diesem Fall entstehen ovale Perforationen in dem Vlies, obwohl die Erhöhungen des Trägerelementes kreisrunde Querschnittsformen aufweisen.

Die Öffnungsweite ist die breiteste Breite der jeweiligen Öffnung. Bei kreisrunden Perforationen ist die Öffnungsweite der Durchmesser. Ovale, d.h. vorzugsweise elliptische Perforationen haben jeweils einen größten und einen kleinsten Durchmesser. Die Öffnungsweite ist der größte Durchmesser des Ovals. Die kleinste Weite der ovalen Perforation ist der kleinste Durchmesser.

Die Erfindung sieht in vorteilhafterweise vor, dass bei einer Vorrichtung zum Perforieren eines Vlieses mittels hydrodynamischer Vernadelungen ein zweites Trägerelement vorgesehen ist, das eine zweite Trägeroberfläche mit zweiten Erhöhungen und zweiten Perforationen als Drainageöffnung aufweist, wobei einerseits die Erhöhung des Trägerelements ein solchen Abstand zueinander aufweisen und andererseits das mit den Perforationen versehene Vlies derart auf dem zweiten Trägerelement platzierbar ist, das die Erhöhungen des zweiten Trägerelementes in die Perforationen des auf dem zweiten Trägerelement angeordneten Vlieses hineinragen, wobei mindestens ein zweiter Düsenbalken vorge sehen ist und wobei das Vlies mittels einer aus den Öffnungen des zweiten Düsenbalkens unter Hochdruck austretenden Flüssigkeit beaufschlagbar ist.

Die Vorrichtung hat den Vorteil, dass insbesondere ein schweres Vlies mit einem Flächengewicht von mindestens 70 g/m², vorzugsweise mindestens 100 g/m², besonders gut perforiert werden kann. Dadurch, dass in einem zweiten Schritt das Vlies noch einmal auf einem zweiten Trägerelement perforiert wird, wobei die Erhöhungen des zweiten Trägerelementes in die bereits bestehenden Perforationen hineinragen, können besonders gut ausgebildete und genau definierte Perforationen in dem Vlies gebildet werden. Auf diese Weise können auch besonders schwere Vliese bis 260 g/m² perforiert werden.

Das Vlies auf dem ersten Trägerelement kann mit einer Vliesoberseite auf dem ersten Trägerelement platzierbar sein und das Vlies ist auf einer Vliesunterseite mittels der aus den Öffnungen des ersten Düsenbalgens austretenden Flüssigkeit beaufschlagbar. Das Vlies kann mit der Vliesunterseite auf dem zweiten Trägerelement platzierbar sein und das Vlies kann mit der Vliesoberseite mittels der aus den Öffnungen des zweiten Düsenbalkens austretenden Flüssigkeit beaufschlagbar sein.

Dies hat den Vorteil, dass die Perforationen in dem Vlies besonders gut ausgebildet werden, da das Vlies von beiden Seiten hydrodynamisch vernadelt wird. Ferner ist auch die Festigkeit des Vlieses durch das zweimalige Beaufschlagen mit der Flüssigkeit erhöht.

Die Form und die Abmessung der jeweiligen Erhöhungen des zweiten Trägerelementes können derart gewählt sein, dass die Erhöhungen des zweiten Trägerelementes in die Perforationen des auf dem zweiten Trägerelement platzierbaren Vlieses hineinragen können. Die Erhöhungen weisen vorzugsweise eine Höhe von mindestens 3,5 mm auf. Die Erhöhungen des zweiten Trägerelementes müssen eine bestimmte Höhe aufweisen, damit beim Platzieren des Vlieses auf dem zweiten Trägerelement die Erhöhungen des zweiten Trägerelementes in die bereits bestehende Perforation des Vlieses hineinragen können. Auf diese Weise wird das Vlies noch einmal auf dem zweiten Trägerelement an den gleichen Stellen perforiert und die Perforationen können stärker ausgebildet werden. Wenn die Erhöhungen des zweiten Trägerelementes nicht genau in die bereits bestehenden Perforationen des Vlieses hineinragen würden, so würden weitere Perforationen in dem Vlies entstehen und die bestehenden Perforationen wären keine klar definierten Perforationen.

Die Abmessung und die Form der Erhöhungen des ersten und des zweiten Trägerelementes können derart gewählt sein, dass schwere Vliese mit einem Flächengewicht von mindestens 70 g/m² bei der hydrodynamischen Vernadelung durch die Erhöhungen perforierbar sind, so dass in dem Vlies Perforierungen mit einer Öffnungsweite von mindestens 4 mm, vorzugsweise mindestens 5 mm entstehen. Das erste und das zweite Trägerelement können jeweils aus einem Blechelement und einer Beschichtung bestehen und die Erhöhungen in dem jeweiligen Blechelement können mittels Tiefziehen eingebracht sein. Die jeweiligen Blechelemente können mittels der Beschichtung beschichtet sein.

Es kann ferner in vorteilhafterweise vorgesehen sein, dass die Abmessungen und die Form der Erhöhung des ersten Trägerelementes derart gewählt sind, dass ein schweres Vlies mit einem Flächengewicht von mindestens 70 g/m² bei einer hydrodynamischen Vernadelung durch die Erhöhung perforierbar ist, so dass in dem Vlies Perforierungen mit einer Öffnungsweite von mindestens 4 mm, vorzugsweise von mindestens 5 mm entstehen, wobei das erste Trägerelement aus einem Blechelement und einer Beschichtung besteht und die Erhöhungen in das Blechelement mittels Tiefziehen einbringbar sind und mittels der Beschichtungen beschichtet sind.

Die Abmessungen und die Form der Erhöhungen des ersten Trägerelementes können derart gewählt sein, dass ein schweres Vlies mit einem Flächengewicht von mindestens 70 g/m² bei der hydrodynamischen Vernadelung durch die Erhöhungen perforierbar ist, so dass in dem Vlies Perforierungen mit einer kleinsten Weite von mindestens 3 mm entstehen. Die kleinste Weite einer Perforation ist die kleinste Breite der Perforation. Bei einer ovalen, vorzugsweise elliptischen Perforation ist die kleinste Weite der Perforation der kleinste Durchmesser.

Das jeweilige Blechelement kann aus einem Material bestehen, das eine solche Zähigkeit aufweist, dass die Erhöhungen mittels Tiefziehen herstellbar sind.

Die jeweilige Beschichtung kann aus einem Material bestehen, dass eine höhere Zähigkeit aufweist als das Material des jeweiligen Blechelementes.

Die jeweilige Beschichtung kann aus einem Metall, vorzugsweise aus Nickel, bestehen.

Die Erhöhungen des ersten und/oder zweiten Trägerelementes können einen Durchmesser von mindestens 4 mm, vorzugsweise mindestens 5 mm, aufweisen und die Form der Erhöhungen können derart gewählt sein, dass ein schweres Vlies mit einem Flächengewicht von mindestens 70 g/m², vorzugweise mit einem Flächengewicht von 100 g/m² bis 260 g/m², perforierbar ist.

Die Höhe der Erhöhungen des ersten und/oder zweiten Trägerelementes kann mindestens dem halben Durchmesser der Erhöhungen des ersten und/oder zweiten Trägerelementes entsprechen.

Die Erhöhung des ersten und/oder zweiten Trägerelementes kann einen Durchmesser zwischen 5 und 13 mm aufweisen. Die Erhöhungen des ersten und/oder zweiten Trägerelementes können die Form von Dornen aufweisen.

Die Erhöhungen des ersten und/oder zweiten Trägerelementes können konisch zulaufend oder kegelstumpfförmig ausgebildet sein.

Die Erhöhungen des ersten und/oder zweiten Trägerelementes können als Grundfläche eine kreis-, halbkreis-, oval-, oder polygonale Querschnittsform aufweisen.

Das erste und/oder zweite Trägerelement kann jeweils ein Trommelmantel einer Trommel sein und die jeweilige Trommeloberfläche die Oberfläche des jeweiligen Trommelmantels sein. Das erste und/oder zweite Trägerelement kann ein endlos umlaufendes Band sein. Das Band kann ein flexibles Metallband sein.

Gemäß der vorliegenden Erfindung sind bei einem Verfahren zum Perforieren eines schweren Vlieses in vorteilhafterweise folgende Verfahrensschritte vorgesehen:
- Auflegen eines Vlieses mit einem Flächengewicht von mindestens 70 g/m² auf eine erste Trägeroberfläche eines ersten Trägerelementes, wobei die erste Trägeroberfläche erste Erhöhungen und erste Perforationen als Drainageöffnung aufweist,
- Erzeugen von Perforationen in dem Vlies durch ein erstes Beaufschlagen des auf der ersten Trägeroberfläche platzierten Vlieses mit einer unter Hochdruck stehenden Flüssigkeit, wobei zumindest ein Teil der Fasern des Vlieses, die beim Beaufschlagen mit der Flüssigkeit auf den Erhöhungen platziert sind, durch die Flüssigkeit von den Erhöhungen heruntergespült werden und dadurch Perforationen in den Vlies entstehen,
- Auflegen des mit Perforationen versehenen Vlieses auf eine zweite Trägeroberfläche eines zweiten Trägerelementes, wobei die zweite Trägeroberfläche zweite Erhöhungen und zweite Perforationen als Drainageöffnung aufweist, wobei einerseits die zweiten Erhöhungen derart voneinander beabstandet sind und das mit Perforationen versehene Vlies derart auf der zweiten Trägeroberfläche platziert wird, dass die Erhöhungen in die Perforationen des Vlieses hineinragen, und
- Zweites Beaufschlagen des auf der zweiten Trägeroberfläche patzierten Vlieses mit einer unter Hochdruck stehenden Flüssigkeit.

Dieses Verfahren hat den Vorteil, dass auch schwere Vliese gut perforiert werden können, wobei die Perforationen klar definiert sind.

Beim zweiten Beaufschlagen mit Flüssigkeit kann der Teil der Fasern des Vlieses, die beim ersten Beaufschlagen mit Flüssigkeit nicht von den ersten Erhöhungen des ersten Trägerelementes gespült worden sind, von den zweiten Erhöhungen des zweiten Trägerelementes beim zweiten Beaufschlagen mit Flüssigkeit gespült werden. Dies hat den Vorteil, dass besonders klar definierte Perforationen in einem schweren Vlies möglich sind.

Das mit einer Vliesoberseite auf den ersten Trägerelement angeordnete Vlies kann von einer Vliesunterseite mit Flüssigkeit beaufschlagt werden und das mit Perforationen versehene und auf den zweiten Trägerelement angeordnete Vlies kann von einer Vliesoberseite mit Flüssigkeit beaufschlagt werden. Auf dem zweiten Trägerelement ist das Vlies mit der Vliesunterseite auf dem Trägerelement angeordnet. Dies hat den Vorteil, dass das Vlies im zweiten Schritt auf der Vliesoberseite mit Flüssigkeit beaufschlagt wird, was dazu führt, dass die Perforationen insbesondere von der Vliesoberseite her klar definiert sind und die Perforationen im Vlies faserfrei sind. Dies hat den Vorteil, dass die Entwässerung von Oberflächenwasser, wie beispielsweise Regen, verbessert werden kann.

Es können Perforationen mit einer Öffnungsweite von mindestens 5 mm in dem Vlies erzeugt werden, wobei die Perforationen mit einer Öffnungsweite von mindestens 4 mm, vorzugsweise mindestens 5 mm, dadurch erzeugt werden, dass die Abmessungen und die Form der Erhöhungen derart gewählt sind, dass die Fasern des Vlieses, die beim Beaufschlagen mit Flüssigkeit auf den Erhöhungen platziert sind, durch die Flüssigkeit von den Erhöhungen gespült werden.

Mit dem Verfahren der vorliegenden Erfindung kann ein Geotextil hergestellt werden.

Das gemäß der vorliegenden Erfindung hergestellte Vlies besteht aus Stapelfasern aus PP, PET, PA oder anderen Polymeren oder aus endlosen Filamenten (Spinnvlies) aus PP oder PET oder anderen Polymeren.

Bei einem Verfahren zum Herstellen eines Trägerelementes für eine Vorrichtung zum Perforieren eines Vlieses mittels hydrodynamischer Vernadelung folgende Schritte vorgesehen sind:
- Herstellen eines Blechelementes,
- Einbringen von Perforationen in das Blechelement,
- Einbringen von Erhöhungen in das Blechelement mittels Tiefziehen, und
- Beschichten des mit Perforationen und Erhöhungen versehenen Blechelementes.

Dies hat den Vorteil, dass die Erhöhungen in das Blechelement mittels Tiefziehen eingebracht werden. Dadurch können in das Blechelement Erhöhungen eingebracht werden, die eine solche Höhe aufweisen, dass mittels dieser Erhöhungen auch Perforationen in ein schweres Vlies eingebracht werden können. Ferner hat die Beschichtung den Vorteil, dass das die Beschichtung aufweisende Trägerelement eine längere Haltbarkeit besitzt.

Bei dem bisherigen Stand der Technik werden die Trägerelemente meist aus rostfreiem Blech hergestellt. Dies hat jedoch den Nachteil, dass das Blech eine relative hohe Zähigkeit aufweist und die Erhöhung nur bestimmte Formen und Abmessungen aufweisen können. Ferner können die Erhöhung in ein rostfreies Blech nicht mittels Tiefziehen eingebracht werden. Bei einem solchen rostfreien Blech kann die Höhe der Erhöhungen nur weniger als_halb so groß sein wie der Durchmesser der Erhöhungen.

Dadurch, dass das Blech zunächst tiefgezogen wird, können Erhöhungen beliebiger Form und Höhe produzierbar sind. Die Haltbarkeit erhält das Trägerelement durch die Beschichtung.

Die Erhöhungen, die in das Blechelement eingebracht werden, können jeweils eine derartige Abmessung und Form aufweisen, dass ein schweres Vlies mit einem Flächengewicht von mindestens 70 bis 260 g/m² bei der hydrodynamischen Vernadelung durch die Erhöhungen perforierbar ist, so dass in dem Vlies Perforationen mit einer Öffnungsweite von mindestens 4 mm entstehen.

Die Erhöhungen des Trägerelementes können als Grundfläche eine polygonale, kreis-, halbkreis- oder ovalförmige Querschnittsform aufweisen. Auch die Perforationen können in der Vliesebene eine polygonale, kreis-, halbkreis- oder ovalförmige Querschnittsform aufweisen. Die Form der Perforationen im Vlies ist von der Form der Erhöhungen im Trägerelement abhängig. Die Form der Perforationen kann zusätzlich z.B. davon abhängig sein, ob sich das Vlies beim Abnehmen von dem Trägerelement z.B. in Transportrichtung dehnt. In diesem Fall entstehen ovale Perforationen in dem Vlies, obwohl die Erhöhungen des Trägerelementes kreisrunde Querschnittsformen aufweisen.

Die Öffnungsweite ist die breiteste Breite der jeweiligen Öffnung. Bei kreisrunden Perforationen ist die Öffnungsweite der Durchmesser. Ovale, d.h. vorzugsweise elliptische Perforationen haben jeweils einen größten und einen kleinsten Durchmesser. Die Öffnungsweite ist der größte Durchmesser des Ovals. Die kleinste Weite der ovalen Perforation ist der kleinste Durchmesser.

Die Erhöhungen, die in das Blechelement eingebracht werden, können jeweils eine derartige Abmessung und Form aufweisen, dass ein schweres Vlies mit einem Flächengewicht von mindestens 70 bis 260 g/m² bei der hydrodynamischen Vernadelung durch die Erhöhungen perforierbar ist, so dass in dem Vlies Perforationen entstehen, deren kleinste Weite mindestens 3 mm aufweist.

Das Blechelement kann aus einem Material bestehen, dass eine solche Zähigkeit aufweist, dass die Erhöhungen in das Blechelement mittels Tiefziehen einbringbar sind, wobei das Material vorzugsweise ein Metall ist.

Dadurch, dass das Blechelement eine Zähigkeit aufweist, bei der die Erhöhungen mittels Tiefziehen in das Blechelement einbringbar sind, können die Erhöhungen mit einem einfachen und kostengünstigen Verfahren in das Trägerelement eingebracht werden.

Das Blechelement kann mit einem Material beschichtet werden, das eine höhere Zähigkeit aufweist als das Material des Blechelements. Dies hat den Vorteil, dass das Trägerelement eine wesentlich längere Haltbarkeit besitzt.

Das Blechelement kann mit einem Metall, vorzugsweise Nickel, beschichtet werden.

Das Blechelement besteht vorzugsweise nicht aus Nickel. Nickel besitzt eine zu hohe Festigkeit, so dass die Erhöhungen nicht mittels Tiefziehen in das Blechelement eingebracht werden können, wenn das Blechelement aus Nickel besteht. Im Folgenden werden nun anhand der Zeichnungen Ausführungsbeispiele der Erfindung näher erläutert.

Es zeigen schematisch
- Fig. 1: eine Vorrichtung zum Perforieren eines Vlieses mit hydrodynamischer Vernadelung,
- Fig. 2: ein Ausschnitt aus Fig. 1,
- Fig. 2a: ein Ausschnitt eines weiteren Ausführungsbeispiels,
- Fig. 2b: ein Ausschnitt eines weiteren Ausführungsbeispiels,
- Fig. 3: eine Vorrichtung zum Perforieren eines Vlieses mit einem zweiten Trägerelement,
- Fig. 4: eine Draufsicht auf ein Trägerelement,
- Fig. 5: Verfahrensschritte eines Verfahrens zum Herstellen eines Trägerelementes für eine Vorrichtung zum Perforieren eines Vlieses.

Fig. 1 zeigt eine Vorrichtung 1 zum Perforieren eines Vlieses 26, 28, 34 mittels hydrodynamischer Vernadelung. Eine solche Vorrichtung 1 weist zumindest ein erstes Trägerelement 12 auf. Das Trägerelement 12 weist eine Trägeroberfläche 14 auf, wobei die erste Trägeroberfläche 14 erste Erhöhungen 8 und erste Perforationen 4 als Drainageöffnung aufweist.

Das in Fig. 1 dargestellte Trägerelement 12 ist der Trommelmantel einer Trommel 16. Auf das Trägerelement 12 ist ein Vlies 22 platzierbar. Durch Drehen der Trommel 16 um die Achse 18 in Drehrichtung 20 kann das Vlies 26 in Transportrichtung 22 transportiert werden. Die Erhöhungen 8 und die Perforationen 4 sind in Figur 1 nicht dargestellt. Diese sind in dem Ausschnitt in Fig. 2 näher dargestellt.

Das erste Trägerelement kann als selbsttragende Trommel ausgeführt werden. Alternativ kann die Trommel eine Basistrommel 16 aufweisen, auf der das erste Trägerelement 12 als äußere Schicht aufgebracht ist . Dies ist in Fig. 2 a dargestellt.

Als weitere Alternative kann vorgesehen sein, dass die Trommel eine Basistrommel 16 aufweist auf der ein Stützgewebe 17 angeordnet ist und wobei auf diesem Stützgewebe das erste Trägerelement 12 angeordnet ist. Dies ist in Fig. 2 b dargestellt.

Die Vorrichtung 1 weist ferner einen ersten Düsenbalken 24 auf. Es können auch weitere Düsenbalken 24' vorgesehen sein. Der erste Düsenbalken 24 weist Öffnungen auf. Aus den Öffnungen wird eine Flüssigkeit, vorzugsweise Wasser, mit Hochdruck ausgegeben. Diese Flüssigkeit 30 tritt als Flüssigkeitsstrahl auf das auf dem Trägerelement 12 angeordnete Vlies 26.

Durch den hohen Druck der Flüssigkeit werden die Fasern des Vlieses 26, die sich auf den Erhöhungen 8 befinden, von den Erhöhungen 8 heruntergespült. Auf diese Weise entstehen Perforationen in dem Vlies. Die Flüssigkeit 30 tritt dann durch das Vlies und die als Drainageöffnung verwendete Perforationen 4 des ersten Trägerelementes 12 in das Trommelinnere. Dort wird die Flüssigkeit abgeführt und kann dem Düsenbalken 24 erneut zugeführt werden.

In Figur 2 ist dargestellt, dass das Vlies 26 zunächst auf der Trägeroberfläche 14 des Trägerelements 12 angeordnet ist. Beim Beaufschlagen des Vlieses 26 mit der Flüssigkeit 30 werden Fasern, die sich auf den Erhöhungen 8 befinden, von diesen heruntergespült. Dies ist ebenfalls in Fig. 2 zu erkennen. Dort sind die Fasern im rechten Bildbereich bereits von den Erhöhungen 8 heruntergespült. Ferner wird das mit Perforation 29 versehene Vlies 28 zwischen den Erhöhungen 8 durch die Flüssigkeit 30 verfestigt. Dies geht aus Fig. 2 dadurch hervor, dass das bereits mit Flüssigkeit 30 beaufschlagte Vlies 28 eine geringer Dicke aufweist als das noch nicht mit Flüssigkeit beaufschlagte Vlies 26.

Die Abmessung und die Form der Erhöhungen 8 des ersten Trägerelementes 12 sind vorzugsweise derart gewählt, dass ein schweres Vlies mit einem Flächengewicht von mindestens 70 g/m² bei der hydrodynamischen Vernadelung durch die Erhöhungen 8 perforierbar ist, so dass in dem Vlies Perforierungen 29 mit einer Öffnungsweite von mindestens 5 mm entstehen. Das erste Trägerelement 12 besteht vorzugsweise aus einem Blechelement und einer Beschichtung und die Erhöhungen sind mittels Tiefziehen in das Blechelement einbringbar und mittels der Beschichtung beschichtet. Dies wird eingehender in Bezug zu Fig. 5 beschrieben.

Bei einem weiteren Ausführungsbeispiel ist in Fig. 3 ist eine weitere Vorrichtung zum Perforieren eines Vlieses mittels hydrodynamischer Vernadelung dargestellt. Die Vorrichtung 3 weist genauso wie die Vorrichtung 1 aus Fig. 1 ein erstes Trägerelement 12 auf, das dem Trägerelement 12 aus Fig. 1 entspricht. Ferner wird genauso wie bei der Vorrichtung 1 aus Fig. 1 ein mit Perforationen 29 versehenes Vlies 28 mittels Beaufschlagung mit einer Flüssigkeit 30 auf dem ersten Trägerelement 12 hergestellt.

Die Vorrichtung gemäß Fig. 3 weist ferner ein zweites Trägerelement 40 auf, das eine zweite Trägeroberfläche 42 mit zweiten Erhöhungen 8' und zweiten Perforationen 4' aufweist. Die Perforationen 4' werden ebenfalls als Drainageöffnung verwendet. Die Erhöhungen 8' des zweiten Trägerelementes 40 weisen einen solchen Abstand zueinander auf und das mit den Perforationen 29 versehene Vlies 28 derart auf dem zweiten Trägerelement 40 platziert werden kann, dass die Erhöhungen 8' des zweiten Trägerelementes 40 in die Perforationen 29 des auf den zweiten Trägerelement 40 angeordneten Vlieses 28 hineinragen.

Die Erhöhungen 8' des zweiten Trägerelements weisen vorzugsweise auch dieselbe Form auf wie die Erhöhungen des ersten Trägerelementes 12. Entscheidend ist jedoch der Abstand zwischen den Erhöhungen 8'. Dieser ist vorzugsweise derselbe ist wie der Abstand zwischen den Erhöhungen 8 des ersten Trägerelementes 12. Es existieren jedoch auch Vliese, die sich bei dem Ablösen von dem ersten Trägerelement um 0,5 bis 5 % in Transportrichtung dehnen. Bei diesen Vliesen ist vorgesehen, dass der Abstand in Umfangsrichtung zwischen den zweiten Erhöhungen des zweiten Trägerelements entsprechend um 0,5 bis 5 % größer ist als der Abstand in Umfangsrichtung der ersten Erhöhungen des ersten Trägerelements. Der Abstand in achsparalleler Richtung zwischen den zweiten Erhöhung ist der gleich groß wie der Abstand in achsparalleler Richtung zwischen den ersten Erhöhungen.

Das mit Perforationen versehene Vlies 28 kann von dem ersten Trägerelement 12 zu dem zweiten Trägerelement 40 transportiert werden und derart auf dem als Trommel ausgebildete Trägerelement 40 angeordnet werden, dass die Erhöhungen 8' des zweiten Trägerelementes 40 in die Perforationen 29 des Vliese 28 hineinragen. Das zweite Trägerelement 40 ist als Trommel 44 ausgebildet und dreht sich in Drehrichtung 46 und transportiert das mit Perforationen versehene Vlies 28 in Transportrichtung 22.

Ferner sind zwei zweite Düsenbalken 36, 36' vorgesehen, aus denen eine unter Hochdruck stehende Flüssigkeit 30 aus den Öffnungen austritt und auf das bereits mit Perforationen versehene Vlies 28 trifft.

Auf diese Weise werden der Teil der Fasern des Vlieses 28, der beim Beaufschlagen mit Flüssigkeit 30 auf dem ersten Trägerelement 12 nicht von den Erhöhungen 8 gespült worden sind, beim Beaufschlagen mit der Flüssigkeit 30 auf dem zweiten Trägerelement 40 von den zweiten Erhöhungen 8 des zweiten Trägerelementes 40 gespült. Ferner können die Erhöhungen 8' eine größere Abmessung aufweisen und es können beim zweiten Beaufschlag mit der Flüssigkeit bei dem zweiten Trägerelement 40 größere Perforationen im Vlies hergestellt werden als beim ersten Beaufschlagen mit der Flüssigkeit. Große Perforationen in dem Vlies können nur dadurch realisiert werden, dass das Vlies sowohl auf dem ersten als auch auf dem zweiten Trägerelement perforiert werden, wobei der Durchmesser der zweiten Erhöhungen größer gewählt wird als der Durchmesser der ersten Erhöhungen.

Ferner wird das Vlies 26 bevor es zu dem ersten Trägerelement 12 transportiert wird mittels aus Düsenbalken austretender Flüssigkeit 30 vorverfestigt.

Die Form und die Abmessung der Erhöhungen 8' des zweiten Trägerelementes 40 können derart gewählt sein, dass die Erhöhungen 8' des zweiten Trägerelementes 40 in die Perforationen 29 des auf dem zweiten Trägerelement 40 platzierten Vlieses 28 hineinragbar sind, wobei die Erhöhungen 8' vorzugsweise eine Höhe aufweisen, die etwa dem halben Durchmesser der Erhöhung entspricht, bei einem Durchmesser von 7 mm wird z.B. eine Höhe von 3,5 mm gewählt.

Die Erhöhungen des ersten und/oder zweiten Trägerelementes 12, 40 können eine Breite bzw. einen Durchmesser von 5 bis 15 mm aufweisen. Die Erhöhungen 8, 8' des ersten und des zweiten Trägerelementes 12, 40 können die Form von Dornen aufweisen. Ferner können sie konisch zulaufend oder kegelstumpfförmig ausgebildet sein. Die Grundfläche der Erhöhungen 8 bzw. 8' kann eine kreis-, halbkreis-, oval- oder polygonale Querschnittsform aufweisen. In Fig. 4 ist eine Draufsicht auf das zweite Trägerelement 40 eines Ausführungsbeispiels dargestellt. Es sind die zweiten Erhöhungen 8' und die Perforationen 4' und 4" dargestellt. Die Perforationen 4" sind größer als die Perforationen 4'. Die Erhöhung 8' ist von Perforationen 4' umgeben. Wie aus der Fig. 4 hervorgeht, ist die Querschnittsform der Erhöhung 8' eine kreisförmige.

Ferner ist in der Figur 3 zu erkennen, dass das Vlies 26 zunächst auf dem Band 50 mit der Vliesunterseite transportiert wird und auf der Vliesoberseite mit der Flüssigkeit 30 beaufschlagt und vorverfestigt wird. Dann wird das Vlies 26 auf dem ersten Trägerelement 12 mit der Vliesoberseite platziert und die Vliesunterseite wird mit der Flüssigkeit 30 beaufschlagt. Im Folgenden wird das Vlies zu dem zweiten Trägerelement 40 transportiert und mit der Vliesunterseite auf dem Trägerelement 40 platziert und auf der Vliesoberseite mit der Flüssigkeit 30 beaufschlagt. Auf diese Weise werden die Perforationen durch Beaufschlagen mit einer Flüssigkeit von beiden Seiten des Vlieses hergestellt. Auf diese Weise lassen sich genauer geformte Perforationen in dem Vlies herstellen.

In der Fig. 5 ist ein Verfahren zum Herstellen eines Trägerelementes 12, 40 für einer Vorrichtung 1, 3 zum Perforieren eines Vlieses mit hydrodynamischer Vernadelung dargestellt.

Zunächst wird im Verfahrensschritt I ein Blechelement 2 hergestellt. In dem darauffolgenden Verfahrensschritt II werden Perforationen 4, 4', 4" in das Blechelement 2 eingebracht. Die Perforationen 4, 4', 4" können alle dieselbe Größe auf. Es können jedoch auch unterschiedliche Größen vorgesehen werden.

In dem Verfahrensschritt III werden die Erhöhungen 8 bzw. 8' in das Blechelement 2 mittels Tiefziehen eingebracht. Dabei wird ein Tiefziehstempel 6 in das Blech gedrückt und das Blech 2 wird an dieser Stelle verstreckt. Auf diese Weise werden die Erhöhungen 8 bzw. 8' hergestellt. Der Verfahrensschritt III kann auch vor oder auch gleichzeitig mit dem Verfahrensschritt II ausgeführt werden. Die Durchmesser der Erhöhungen 8, 8' sind gleich dem Tiefziehstempeldurchmesser plus zweimal der Blechdicke des Blechelements 2. Die Höhe der Erhöhung 8, 8' ist vorzugsweise gleich dem Durchmesser der Erhöhungen 8, 8'.

In einem letzten Schritt IV wird das Blechelement 2 mit einer Beschichtung 10 versehen. In Fig. 5 ist dargestellt, dass die Beschichtung 10 auf das gesamte Blechelement 2 aufgebracht wird. Sie kann auch nur teilweise, z. B. auf den Erhöhungen 8, 8' aufgebracht werden.

Es wird vorzugsweise ein Blech mit einer Dicke zwischen 1 und 2 mm verwendet. Ferner werden Tiefziehstempel mit einem Durchmesser von 3 bis 10 mm verwendet. Bei einem Stempel von 3 mm Durchmesser und einem Blech von 1 mm Dicke werden beispielsweise Erhöhungen mit einem Durchmesser von 5 mm und einer Höhe von etwa 2,5 mm hergestellt.

## Patentansprüche

1. Vorrichtung (1, 3) zum Perforieren eines Vlieses (26, 28, 34) mittels hydrodynamischer Vernadelung, mit
- einem ersten Trägerelement (12), das eine erste Trägeroberfläche (14) aufweist, wobei die erste Trägeroberfläche (14) erste Erhöhungen (8) und erste Perforationen (4) als Drainageöffnungen aufweist und wobei auf der ersten Trägeroberfläche (14) das zu bearbeitende Vlies (26) platzierbar ist,
- mindestens einem ersten Düsenbalken (24, 24'), der Öffnungen aufweist, wobei mittels einer aus den Öffnungen des ersten Düsenbalkens (24, 24') unter Hochdruck austretenden Flüssigkeit (30) Fasern des auf der ersten Trägeroberfläche (14) angeordneten Vlieses (26), die auf den ersten Erhöhungen der ersten Trägeroberfläche (14) angeordnet sind, von den Erhöhungen (8) herunterspülbar sind, so dass Perforationen (29) in dem Vlies (28) entstehen,
**dadurch gekennzeichnet,**
- **dass** ein zweites Trägerelement (40) vorgesehen ist, das eine zweite Trägeroberfläche (42) mit zweiten Erhöhungen (8') und zweiten Perforationen (4', 4") als Drainageöffnungen aufweist,
- wobei einerseits die Erhöhungen (8') des zweiten Trägerelementes (40) einen solchen Abstand zueinander aufweisen und andererseits das mit den Perforationen (29) versehene Vlies (28) derart auf dem zweiten Trägerelement (40) plazierbar ist, dass die Erhöhungen (8') des zweiten Trägerelementes (40) in die Perforationen (29) des auf dem zweiten Trägerelement (40) angeordneten Vlieses (28) hineinragen,
- wobei mindestens ein zweiter Düsenbalken (36, 36') vorgesehen ist und wobei das Vlies (28) mittels einer aus den Öffnungen des zweiten Düsenbalkens (36, 36') unter Hochdruck austretende Flüssigkeit (30) beaufschlagbar ist.

2. Vorrichtung (1, 3) nach Anspruch 1, **dadurch gekennzeichnet, dass** das Vlies (26) auf dem ersten Trägerelement (12) mit einer Vliesoberseite plazierbar ist und das Vlies (26) auf einer Vliesunterseite mittels der aus den Öffnungen des ersten Düsenbalkens (24, 24') austretenden Flüssigkeit beaufschlagbar ist und wobei das Vlies (28) auf dem zweiten Trägerelement (40) mit der Vliesunterseite plazierbar ist und das Vlies (28) auf der Vliesoberseite mittels der aus den Öffnungen des zweiten Düsenbalkens (36, 36') austretenden Flüssigkeit beaufschlagbar ist.

3. Vorrichtung (1, 3) nach Anspruch 1 oder 2, **dadurch gekennzeichnet, dass** die Form und die Abmessung der jeweiligen Erhöhungen (8') des zweiten Trägerelementes (40) derart gewählt ist, dass die Erhöhungen (8') des zweiten Trägerelementes (40) in die Perforationen (29) des auf das zweite Trägerelement (40) plazierbaren Vlieses (28) hineinragbar sind, wobei die Erhöhungen (8') vorzugsweise eine Höhe aufweisen, die mindestens dem halben Durchmesser der Erhöhungen (8') entspricht.

4. Vorrichtung (1, 3) nach einem der Ansprüche 1 bis 3, **dadurch gekennzeichnet, dass** die Abmessungen und die Form der Erhöhungen (8, 8') des ersten und des zweiten Trägerelementes (12, 40) derart gewählt sind, dass ein schweres Vlies (26, 28, 34) mit einem Flächengewicht von mindestens 70 g/m² bei der hydrodynamischen Vernadelung durch die Erhöhungen (8, 8') perforierbar ist, so dass in dem Vlies (26, 28, 34) Perforierungen (29) mit einer Öffnungsweite von mindestens 4 mm entstehen.

5. Vorrichtung (1, 3) nach einem der Ansprüche 1 bis 4
**dadurch gekennzeichnet,**
- **dass** die Abmessungen und die Form der Erhöhungen (8) des ersten Trägerelementes (12) derart gewählt sind, dass ein schweres Vlies (26, 28, 34) mit einem Flächengewicht von mindestens 70 g/m² bei der hydrodynamischen Vernadelung durch die Erhöhungen (8) perforierbar ist, so dass in dem Vlies (28) Perforierungen (29) mit einer Öffnungsweite von mindestens 4 mm entstehen,
- wobei das erste Trägerelement (12) aus einem Blechelement (2) und einer Beschichtung (10) besteht und die Erhöhungen (8) in das Blechelement (2) mittels Tiefziehen einbringbar sind und mittels der Beschichtung (10) beschichtet sind.

6. Vorrichtung (1, 3) nach einem der Ansprüche 1 bis 5, **dadurch gekennzeichnet, dass** das jeweilige Blechelement (2) aus einem Material besteht, das eine solche Zähigkeit aufweist, dass die Erhöhungen (8, 8') mittels Tiefziehen herstellbar sind.

7. Vorrichtung (1, 3) nach einem der Ansprüche 1 bis 6, **dadurch gekennzeichnet, dass** die jeweilige Beschichtung (10) aus einem Material besteht, das eine höhere Zähigkeit aufweist als das Material des jeweiligen Blechelementes (2).

8. Vorrichtung (1, 3) nach einem der Ansprüche 1 bis 7, **dadurch gekennzeichnet, dass** die jeweilige Beschichtung (10) aus Metall, vorzugsweise aus Nickel, besteht.

9. Vorrichtung (1, 3) nach einem der Anspruch 1 bis 8, **dadurch gekennzeichnet, dass** die Erhöhungen (8, 8') des ersten und/oder zweiten Trägerelementes (12, 40) einen Durchmesser von mindestens 4 mm aufweisen und die Form der Erhöhungen (8, 8') derart gewählt sind, dass ein schweres Vlies (26, 28, 34) mit einem Flächengewicht von mindestens 70 g/m², vorzugsweise einem Flächengewicht von 100 g/m² bis 260 g/m², perforierbar ist.

10. Verfahren zum Perforieren eines schweren (26, 28, 34) es mit einem Flächengewicht von mindestens 70 g/m² durch
- Auflegen eines Vlieses (26) mit einem Flächengewicht von mindestens 70 g/m² auf eine erste Trägeroberfläche (14) eines ersten Trägerelements (12), wobei die erste Trägeroberfläche (14) erste Erhöhungen (8) und erste Perforationen (4) als Drainageöffnungen aufweist,
- Erzeugen von Perforationen in dem Vlies (28) durch ein erstes Beaufschlagen des auf der ersten Trägeroberfläche (14) platzierten Vlieses (26) mit einer unter Hochdruck stehenden Flüssigkeit (30), wobei zumindest ein Teil der Fasern des Vlieses (26), die beim Beaufschlagen mit der Flüssigkeit (30) auf den Erhöhungen platziert sind, durch die Flüssigkeit (30) von den Erhöhungen (8) heruntergespült werden und dadurch Perforationen (29) in dem Vlies (28) entstehen,
- Auflegen des mit den Perforationen (29) versehenen Vlieses (28) auf eine zweite Trägeroberfläche (42) eines zweiten Trägerelements (40), wobei die zweite Trägeroberfläche (14) zweite Erhöhungen (8') und zweite Perforationen (4', 4") als Drainageöffnungen aufweist, wobei einerseits die zweiten Erhöhungen (8') derart voneinander beabstandet sind und das mit Perforationen (29) versehene Vlies (28) derart auf der zweiten Trägeroberfläche (42) platziert wird, dass die Erhöhungen (8') in die Perforationen (29) hineinragen,
- zweites Beaufschlagen des auf der zweiten Trägeroberfläche (42) platzierten Vlieses (28) mit einer unter Hochdruck stehenden Flüssigkeit (30).

11. Verfahren nach Anspruch 10, **dadurch gekennzeichnet, dass** beim zweiten Beaufschlagen mit Flüssigkeit (30) der Teil der Fasern des Vlieses (28), die beim ersten Beaufschlagen mit Flüssigkeit (30) nicht von den ersten Erhöhungen (8) gespült worden sind, von den zweiten Erhöhungen (8') gespült werden.

12. Verfahren nach Anspruch 10 oder 11, **dadurch gekennzeichnet, dass** das mit einer Vliesoberseite auf dem ersten Trägerelement (12) angeordnete Vlies (26) von einer Vliesunterseite mit Flüssigkeit (30) beaufschlagt wird und das mit Perforationen (29) versehene und auf dem zweiten Trägerelement (40) angeordnete Vlies (28) von einer Vliesoberseite mit Flüssigkeit (30) beaufschlagt wird.

13. Verfahren nach einem der Ansprüche 10 bis 12, **dadurch gekennzeichnet, dass** Perforationen (29) mit einer Öffnungsweite von mindestens 4 mm in dem Vlies (34) erzeugt werden, wobei die Perforationen (29) mit einer Öffnungsweite von mindestens 4 mm dadurch erzeugt werden, dass die Abmessungen und die Form der Erhöhungen (8, 8') derart gewählt sind, dass die Fasern des Vlieses (26, 28), die beim Beaufschlagen mit der Flüssigkeit (30) auf den Erhöhungen platziert sind, durch die Flüssigkeit (30) von den Erhöhungen (8, 8') heruntergespült werden.

14. Verfahren nach einem der Ansprüche 10 bis 13, **dadurch gekennzeichnet, dass** ein Geotextil hergestellt wird.

## Claims

1. A device (1, 3) for perforating a non-woven fabric (26, 28, 34) by means of hydrodynamic needling, comprising
- a first carrier element (12) having a first carrier surface (14), wherein the first carrier surface (14) has first elevations (8) and first perforations (4) as drainage openings, and wherein the non-woven fabric (26) for processing can be placed on the first carrier surface (14),
- at least one first nozzle bar (24, 24') comprising openings, wherein fibers of the non-woven fabric (26) arranged on the first carrier surface (14) which are arranged on the first elevations of the first carrier surface (14) can be washed down from the elevations (8) by means of liquid (30) emerging under high pressure from the openings of the first nozzle bar (24, 24'), such that perforations (29) are created in the non-woven fabric (28),
**characterized in that**
- a second carrier element (40) is provided, comprising a second carrier surface (42) having second elevations (8') and second perforations (4', 4") as drainage openings,
- wherein, on the one hand, the elevations (8') of the second carrier element (40) have such a distance from each other and, on the other hand, the non-woven fabric (28) provided with the perforations (29) can be placed on the second carrier element (40) in such a manner that the elevations (8') of the second carrier element (40) protrude into the perforations (29) of the non-woven fabric (28) arranged on the second carrier element (40),
- wherein at least one second nozzle bar (36, 36') is provided and wherein the non-woven fabric (28) can be subjected to a liquid (30) emerging under high pressure from the openings of the second nozzle bar (36, 36').

2. The device (1, 3) according to claim 1, **characterized in that** the non-woven fabric (26) can be placed on the first carrier element (12) by a non-woven-fabric top side and that the non-woven fabric (26) on a non-woven-fabric bottom side can be subjected to the liquid emerging from the openings of the first nozzle bar (24, 24'), and wherein the non-woven fabric (28) can be placed on the second carrier element (40) by the non-woven-fabric bottom side and the non-woven fabric (28) on the non-woven-fabric top side can be subjected to the liquid emerging from the openings of the second nozzle bar (36, 36').

3. The device (1, 3) according to claim 1 or 2, **characterized in that** the shape and the size of the respective elevations (8') of the second carrier element (40) are selected in such a manner that the elevations (8') of the second carrier element (40) protrude into the perforations (29) of the non-woven fabric (28) which is to be placed on the second carrier element (40), the elevations (8') preferably having a height corresponding to at least half the diameter of the elevations (8').

4. The device (1, 3) according to any one of claims 1 to 3, **characterized in that** the sizes and the shape of the elevations (8, 8') of the first and the second carrier element (12, 40) are selected in such a manner that, in hydrodynamic needling, a heavy non-woven fabric (26, 28, 34) having a weight per unit area of at least 70 g/m² can be perforated by the elevations (8, 8') such that perforations (29) are generated in the non-woven fabric (26, 28, 34) that have an opening width of at least 4 mm.

5. The device (1, 3) according to any one of claims 1 to 4
**characterized in that**
- the sizes and the shape of the elevations (8) of the first carrier element (12) are selected in such a manner that, in hydrodynamic needling, a heavy non-woven fabric (26, 28, 34) having a weight per unit area of at least 70 g/m² can be perforated by the elevations (8) such that perforations (29) are generated in the non-woven fabric (28) that have an opening width of at least 4 mm,
- the first carrier element (12) consists of a sheet-metal element (2) and a coating (10), and the elevations (8) can be formed in the sheet-metal element (2) by deep drawing and are coated by said coating (10).

6. The device (1, 3) according to any one of claims 1 to 5, **characterized in that** the respective sheet-metal element (2) is made of a material having such a toughness that the elevations (8, 8') can be formed by means of deep drawing.

7. The device (1, 3) according to any one of claims 1 to 6, **characterized in that** the respective coating (10) consists of a material having a higher toughness than the material of the respective sheet-metal element (2).

8. The device (1, 3) according to any one of claims 1 to 7, **characterized in that** the respective coating (10) consists of metal, preferably nickel.

9. The device (1, 3) according to any one of claims 1 to 8, **characterized in that** the elevations (8, 8') of the first and/or the second carrier element (12, 40) have a diameter of at least 4 mm and the shapes of the elevations (8, 8') are selected in such a manner that a heavy non-woven fabric (26, 28, 34) having a weight per unit area of at least 70 g/m², preferably a weight per unit area in the range from 100 g/m² to 260 g/m², can be perforated.

10. A method for perforating a heavy non-woven fabric (26, 28, 34) having a weight per unit area of at least 70 g/m², by
- applying a non-woven fabric (26) having a weight per unit area of at least 70 g/m² onto a first carrier surface (14) of a first carrier element (12), the first carrier surface (14) having first elevations (8) and first perforations (4) as drainage openings,
- forming perforations in the non-woven fabric (28) by a first treatment of the non-woven fabric (26) placed on the first carrier surface (14) by means of highly pressurized liquid (30), wherein at least a part of the fibers of the non-woven fabric (26) which during the liquid (30) treatment are placed on the elevations, are washed down from the elevations (8) by means of said liquid (30) so that perforations (29) are generated in the non-woven fabric (28),
- applying the non-woven fabric (28) provided with said perforations (29) onto a second carrier surface (42) of a second carrier element (40), the second carrier surface (14) having second elevations (8') and second perforations (4', 4") as drainage openings, wherein, on the one hand, the second elevations (8') have such a distance from each other and, on the other hand, the non-woven fabric (28) provided with the perforations (29) is positioned on the second carrier surface (42) in such a manner that the elevations (8') protrude into the perforations (29),
- second treatment of the non-woven fabric (28) on the second carrier surface (42) by means of a highly pressurized liquid (30).

11. The method according to claim 10, **characterized in that**, in the second treatment with liquid (30), the part of the fibers of the non-woven fabric (28) which in the first treatment with liquid (30) have not been washed off from the first elevations (8), are washed off from the second elevations (8').

12. The method according to claim 10 or 11, **characterized in that** the non-woven fabric (26) arranged by a non-woven-fabric top side on the first carrier element (12) is subjected to liquid (30) from a non-woven-fabric bottom side and that the non-woven fabric (28) provided with perforations (29) and arranged on the second carrier element (40) is subjected to liquid (30) from a non-woven-fabric top side.

13. The method according to any one of claims 10 to 12, **characterized in that** perforations (29) having an opening width of at least 4 mm are generated in the non-woven fabric (34), said perforations (29) having an opening width of at least 4 mm being generated **in that** the sizes and the shape of the elevations (8, 8') are selected to the effect that the fibers of the non-woven fabric (26, 28) which during the liquid (30) treatment are placed on the elevations, are washed down from the elevations (8, 8') by means of said liquid (30).

14. The method according to any one of claims 10 to 13, **characterized in that** a geotextile is produced.

## Revendications

1. Dispositif (1, 3) de perforation d'un non-tissé (26, 28, 34) au moyen d'un aiguilletage hydrodynamique, avec
- un premier élément de support (12), qui présente une première surface de support (14), dans lequel la première surface de support (14) présente des premières élévations (8) et des premières perforations (4) en tant qu'ouvertures de drainage et dans lequel le non-tissé à traiter (26) peut être placé sur la première surface de support (14),
- au moins une première barre de buse (24, 24'), qui présente des ouvertures, dans laquelle des fibres du non-tissé (26) agencé sur la première surface de support (14), qui sont agencées sur les premières élévations de la première surface de support (14), peuvent être rincées des élévations (8) au moyen d'un fluide (30) sortant sous haute pression des ouvertures de la première barre de buse (24, 24'), de sorte que des perforations (29) apparaissent dans le non-tissé (28),
**caractérisé en ce**
- **qu'**un second élément de support (40) est prévu, qui présente une seconde surface de support (42) avec des secondes élévations (8') et des secondes perforations (4', 4") en tant qu'ouvertures de drainage,
- dans lequel d'un côté les élévations (8') du second élément de support (40) présentent une telle distance l'une par rapport à l'autre et d'un autre côté le non-tissé (28) doté de perforations (29) peut être placé sur le second élément de support (40) de sorte que les élévations (8') du second élément de support (40) pénètrent dans les perforations (29) du non-tissé (28) agencé sur le second élément de support (40),
- dans lequel au moins une seconde barre de buse (36, 36') est prévue et dans lequel le non-tissé (28) peut être sollicité au moyen d'un fluide (30) sortant sous haute pression des ouvertures de la seconde barre de buse (36, 36').

2. Dispositif (1, 3) selon la revendication 1, **caractérisé en ce que** le non-tissé (26) peut être placé sur le premier élément de support (12) avec un côté supérieur de non-tissé et le non-tissé (26) peut être sollicité sur un côté inférieur de non-tissé au moyen du fluide sortant des ouvertures de la première barre de buse (24, 24') et dans lequel le non-tissé (28) peut être placé sur le second élément de support (40) avec le côté inférieur de non-tissé et le non-tissé (28) peut être sollicité sur le côté supérieur de non-tissé au moyen du fluide sortant des ouvertures de la seconde buse de barre (36, 36').

3. Dispositif (1, 3) selon la revendication 1 ou 2, **caractérisé en ce que** la forme et la dimension des élévations respectives (8') du second élément de support (40) sont sélectionnées de sorte que les élévations (8') du second élément de support (40) peuvent pénétrer dans les perforations (29) du non-tissé (28) pouvant être placé sur le second élément de support (40), dans lequel les élévations (8') présentent de préférence une hauteur qui correspond au moins au demi-diamètre des élévations (8').

4. Dispositif (1, 3) selon l'une quelconque des revendications 1 à 3, **caractérisé en ce que** les dimensions et la forme des élévations (8, 8') du premier et du second élément de support (12, 40) sont sélectionnées de sorte qu'un non-tissé lourd (26, 28, 34) avec un grammage d'au moins 70 g/m² peut être perforé lors de l'aiguilletage hydrodynamique par les élévations (8, 8') de sorte que des perforations (29) avec une largeur d'ouverture d'au moins 4 mm apparaissent dans le non-tissé (26, 28, 34).

5. Dispositif (1, 3) selon l'une quelconque des revendications 1 à 4
**caractérisé en ce**
- **que** les dimensions et la forme des élévations (8) du premier élément de support (12) sont sélectionnées de sorte qu'un non-tissé lourd (26, 28, 34) avec un grammage d'au moins 70 g/m² peut être perforé lors de l'aiguilletage hydrodynamique par les élévations (8) de sorte que des perforations (29) avec une largeur d'ouverture d'au moins 4 mm apparaissent dans le non-tissé (28),
- dans lequel le premier élément de support (12) se compose d'un élément de tôle (2) et d'un revêtement (10) et les élévations (8) peuvent être introduites dans l'élément de tôle (2) par emboutissage et sont revêtues au moyen du revêtement (10).

6. Dispositif (1, 3) selon l'une quelconque des revendications 1 à 5, **caractérisé en ce que** l'élément de tôle (2) respectif se compose d'un matériau, qui présente une telle résistance que les élévations (8, 8') peuvent être fabriquées par emboutissage.

7. Dispositif (1, 3) selon l'une quelconque des revendications 1 à 6, **caractérisé en ce que** le revêtement (10) respectif se compose d'un matériau, qui présente une plus grande résistance que le matériau de l'élément de tôle (2) respectif.

8. Dispositif (1, 3) selon l'une quelconque des revendications 1 à 7, **caractérisé en ce que** le revêtement (10) respectif se compose de métal, de préférence de nickel.

9. Dispositif (1, 3) selon l'une quelconque des revendications 1 à 8, **caractérisé en ce que** les élévations (8, 8') du premier et/ou second élément de support (12, 40) présentent un diamètre d'au moins 4 mm et la forme des élévations (8, 8') est sélectionnée de sorte qu'un non-tissé lourd (26, 28, 34) avec un grammage d'au moins 70 g/m², de préférence un grammage de 100 g/m² à 260 g/m², peut être perforé.

10. Procédé de perforation d'un lourd (26, 28, 34) avec un grammage d'au moins 70 g/m² par
- pose d'un non-tissé (26) avec un grammage d'au moins 70 g/m² sur une première surface de support (14) d'un premier élément de support (12), dans lequel la première surface de support (14) présente des premières élévations (8) et des premières perforations (4) en tant qu'ouvertures de drainage,
- génération de perforations dans le non-tissé (28) par une première sollicitation du non-tissé (26) pouvant être placé sur la première surface de support (14) avec un fluide (30) sous haute pression, dans lequel au moins une partie des fibres du non-tissé (26), qui sont placées lors de la sollicitation avec le fluide (30) sur les élévations, sont rincées des élévations (8) par le fluide (30) et ainsi des perforations (29) apparaissent dans le non-tissé (28),
- pose du non-tissé (28) doté des perforations (29) sur une seconde surface de support (42) d'un second élément de support (40), dans lequel la seconde surface de support (14) présente des secondes élévations (8') et des secondes perforations (4', 4") en tant qu'ouvertures de drainage, dans lequel d'un côté les secondes élévations (8') sont espacées l'une de l'autre et le non-tissé (28) doté de perforations (29) est placé sur la seconde surface de support (42) de sorte que les élévations (8') pénètrent dans les perforations (29),
- seconde sollicitation du non-tissé (28) placé sur la seconde surface de support (42) avec un fluide (30) sous haute pression.

11. Procédé selon la revendication 10, **caractérisé en ce que** lors de la seconde sollicitation avec un fluide (30), la partie des fibres du non-tissé (28), qui n'ont pas été rincées des premières élévations (8) lors de la première sollicitation avec un fluide (30), sont rincées des secondes élévations (8').

12. Procédé selon la revendication 10 ou 11, **caractérisé en ce que** le non-tissé (26) agencé avec un côté supérieur de non-tissé sur le premier élément de support (12) est sollicité par un côté inférieur de non-tissé avec un fluide (30) et le non-tissé (28) doté de perforations (29) et agencé sur le second élément de support (40) est sollicité par un côté supérieur de non-tissé avec un fluide (30).

13. Procédé selon l'une quelconque des revendications 10 à 12, **caractérisé en ce que** des perforations (29) avec une largeur d'ouverture d'au moins 4 mm sont générées dans le non-tissé (34), dans lequel les perforations (29) avec une largeur d'ouverture d'au moins 4 mm sont générées par le fait que les dimensions et la forme des élévations (8, 8') sont sélectionnées de sorte que les fibres du non-tissé (26, 28), qui sont placées lors de la sollicitation avec le fluide (30) sur les élévations, sont rincées des élévations (8, 8') par le fluide (30).

14. Procédé selon l'une quelconque des revendications 10 à 13, **caractérisé en ce qu'**un géotextile est fabriqué.
